# EUROPÄISCHE PATENTSCHRIFT

(11) **EP 0 327 942 B1**
(45) Veröffentlichungstag und Bekanntmachung des Hinweises auf die Patenterteilung: **06.05.1992**
(21) Anmeldenummer: 89101709.7
(22) Anmeldetag: 01.02.1989
(51) Int. Cl.: A63G 1/00

(54) **Transportables Karussell mit mindestens zwei etagenweise angeordneten Drehscheiben**
Transportable roundabout with at least two turntables placed storey-wise
Manège transportable avec au moins deux plateaux tournants placés en étage

(30) Priorität: 12.02.1988 DE 8801883 U; 06.08.1988 DE 8810076 U
(43) Veröffentlichungstag der Anmeldung: 16.08.1989
(73) Patentinhaber: Petz, Peter, D-86551 Aichach (DE)
(72) Erfinder: Petz, Peter, D-86551 Aichach (DE)
(74) Vertreter: Gallo, Wolfgang, Dipl.-Ing. (FH)

(56) Entgegenhaltungen:
- DE-A- 1 807 816
- DE-A- 2 107 317
- GB-A- 688 641

## Beschreibung

Die Erfindung betrifft ein Karussell nach dem Oberbegriff des Anspruchs 1 (siehe z.B. GB-A-688.641).

Daraus ist bekannt, ein Karussell doppelstöckig, also mit zwei etagenweise übereinander angeordneten konzentrischen und gemeinsam miteinander umlaufenden Drehscheiben auszubilden. Die Drehscheiben sind dabei an über Kopf angeordneten horizontalen Haltearmen hängend angeordnet, die speichenartig radial an einer umlaufenden Nabe eines zentralen Mastes entsprechender Höhe montiert sind. Der zweistöckigen Anordnung der beiden Drehscheiben entsprechend und unter Berücksichtigung der notwendigen Stehhöhe einschließlich des erforderlichen Maßes an Kopffreiheit und Sicherheitsabstand nach oben sowohl zwischen der unteren Drehscheibe und der oberen Drehscheibe als auch zwischen der oberen Drehscheibe und der über Kopf angeordneten radialen Tragarme ergibt sich eine entsprechende Bauhöhe eines solchen doppelstöckigen Karussells.

Es ist auch schon bekannt, transportable Karussels auf eigenen Fahrgestellen zu montieren und dazu beiderseits der Fahrgestellängsachse gelegene Drehscheibensegmente in eine etwa vertikale Transportstellung klappbar oder abnehmbar auszubilden, um für Standortwechsel das Karussel ohne übermäßige Demontagearbeiten in einen transportfähigen Zustand mit einer auf die Erfordernisse eines Straßentransports verringerten Breite zu bringen, so daß dann das Karussell einfach durch Anhängen an ein Zugfahrzeug transportiert werden kann (siehe z.B. DE-A-2.107.317).

Bei einfachen Karussells mit nur einer Drehscheibe läßt sich auf diese Weise die Transportfähigkeit bzw. die Betriebsfähigkeit nach einem Transport verhältnismäßig schnell und einfach herstellen. Bei bekannten doppelstöckigen Karussells scheitert dies aber an der großen Bauhöhe dieser Karussells, welche die übliche lichte Durchfahrtshöhe unter Brücken und Unterführungen übersteigt und beim Transport auch einen zu hoch liegenden Schwerpunkt bedingen würde. Daher bleibt bei bekannten doppelstöckigen Karussells nichts anderes übrig, als die radialen Haltearme vollständig sowie den Mast mit seinen bei der erforderlichen Höhe notwendigen Verstrebungen mindestens teilweise zu demontieren, um die Transportfähigkeit herzustellen, so daß bei Standortwechseln in jedem Fall umfangreiche und erfahrungsgemäß mehrere Tage in Anspruch nehmende Abbau- und Wiederaufbauarbeiten unvermeidlich sind.

Der Erfindung liegt die Aufgabe zugrunde, ein doppelstöckiges Karussel bzw. ein in mindestens zwei Etagen angeordnete Drehscheiben aufweisendes Karussel so zu konstruieren, daß bei Standortwechseln für die Herstellung des Transportzustands aus dem betriebszustand und für die Wiederherstellung des Betriebszustands nach einem Transport wesentlich geringere Montagearbeiten anfallen.

Diese Aufgabe wird gemäß der Erfindung durch die im Anspruch 1 gekennzeichnete Konstruktion gelöst.

Die erfindungsgemäße Konstruktion ermöglicht es, bei einem doppelstöckigen Karussell die Nabe etwa in Höhe der oberen Drehscheibe anzuordnen, also nur etwa in Geschoßhöhe über der unteren Drehscheibe, und die L-förmig abgewinkelten Haltearme sind vertikal zwischen ihrer Betriebsstellung, in welcher die dann etwa horizontalen Schenkel wiederum etwa in Geschoßhöhe oberhalb der oberen Drehscheibe verlaufen, vertikal in eine Transportstellung herunterschwenkbar, in welcher die in der Betriebsstellung aufwärtsstrebenden Schenkel etwa horizontal liegen und die in der Betriebsstellung etwa horizontalen Schenkel nach unten ragen, und außerdem sind die Haltearme jeweils auch horizontal schenkbar mit der Nabe verbunden, so daß sich die Haltearme außerdem in eine zur Fahrgestellängsachse etwa parallele Transportstellung schwenken lassen, derart, daß dann etwa die halbe Anzahl der Haltearme nach hinten und die andere halbe Anzahl der Haltearme nach vorne weist, bezogen auf die Fahrgestellängsachse.

Bei der erfindungsgemäßen Konstruktion brauchen also die Haltearme beim Übergang von der Betriebsstellung in die Transportstellung nicht abmontiert zu werden, sondern sie werden nach Lösen entsprechender Arretierungen bzw. Verriegelungen lediglich durch horizontales Schwenken in eine zur Fahrgestellängsachse etwa parallele Position und durch vertikales Abkippen in ihre Transportstellung gebracht. Der Übergang von der Transportstellung in die Betriebsstellung erfolgt entsprechend. Am Mast selbst sind dabei keine Montagearbeiten erforderlich, abgesehen von der üblicherweise zur Abspannung der Haltearme dienenden vertikalen Mastverlängerung, wie sie auch bei herkömmlichen doppelstöckigen Karussells vorhanden ist, die aber keine Schwierigkeiten bereitet. Der eigentliche, den Karussellantrieb übertragende Teil des Mastes mit der Nabe hat bei der erfindungsgemäßen Konstruktion ja nur eine verhältnis mäßig geringe Bauhöhe, die bei Brücken und Unterführungen keine Schwierigkeiten bereitet.

Vorteilhafte Ausgestaltungen der Erfindung sind Gegenstand der Unteransprüche.

Die erfindungsgemäße Karussellkonstruktion ermöglicht also viel schnellere Standortwechsel als herkömmliche doppelstöckige Karussellkonstruktionen, da der zur Herstellung der Transportfähigkeit und der zur Wiederherstellung der Betriebsfähigkeit erforderliche Montageaufwand bei dem erfindungsgemäßen Karussell gegenüber herkömmlichen doppelstöckigen Karussellkonstruktionen nur einen um mehrere Tage kürzeren Zeitbedarf erfordert und somit im Einsatz das Verhältnis von Betriebszeiten des Karussels zu Umbau- und Transportzeiten und somit der wirtschaftliche Ertrag des Karussellbetriebs wesentlich verbessert werden kann.

Ein Ausführungsbeispiel ist in den anliegenden Zeichnungen in schematischer Form dargestellt und wird nachstehend kurz erläutert. In den Zeichnungen zeigt:

Fig. 1 das Karussell in Seitenansicht, Fig. 2 eine Draufsicht auf die Nabe mit den radialen Haltearmen, Fig. 3 das in den Transportzustand gebrachte Karussell in Stirnansicht, und Fig. 4 eine Variante des oberen Teils des in Fig. 1 dargestellten Karussells mit einer dritten Drehscheibe (dreistöckiges Karussell).

In den Zeichnungen sind alle unwesentlichen und an sich bekannten Einzelheiten weggelassen, um den erfindungsgemäßen Konstruktionsgedanken deutlicher darstellen zu können.

Fig. 1 zeigt das im Betriebszustand befindliche Karussell in Seitenansicht. Das Karussell ist auf einem Fahrgestell 1 mit entsprechenden Stützen 2 montiert. Auf dem Fahrgestell 1 ist das Antriebsaggregat 3 des Karussells mit einem drehangetriebenen Mast 4 aufgebaut, der eine Nabe 5 trägt. Das doppelstöckige Karussell weist zwei konzentrische Drehscheiben auf, nämlich eine untere Drehscheibe 6 und eine obere Drehscheibe 7, die durch Verstrebungen, Treppen usw. miteinander verbunden sein können und gemeinsam an Haltearmen 8 hängend angeordnet sind. Die Haltearme 8 sind als etwa L-förmig abgewinkelte Arme ausgeführt und weisen jeweils einen mit der Nabe 5 verbundenen aufwärtsstrebenden Schenkel 8a und einen etwa horizontal verlaufenden Schenkel 8b auf. Über die speichenartig radial an der Nabe 5 angeordneten Haltearme 8 werden im Betrieb des Karussells die daran aufgehängten Drehscheiben 6 und 7 gemeinsam in Umlauf versetzt.

In ihrer Betriebsstellung sind die Haltearme 8 durch etwa horizontale, mit den etwa horizontalen Schenkeln 8b fluchtende Zugstreben 9 miteinander und durch Abspannungen mit der Spitze einer Mastverlängerung 4a verspannt.

Die Haltearme 8 sind mit der Nabe 5 jeweils sowohl vertikal schwenkbar als auch horizontal schwenkbar verbunden. Damit ist es möglich, diese Haltearme zum Transport des Karussells in eine abgekippte und eine zur Fahrgestelllängsachse etwa parallel geschwenkte Transportstellung zu bringen. Diese Transportstellung ist in den Fig. 1 und 2 jeweils strichpunktiert dargestellt. Dabei ist aus Fig. 1 ersichtlich, wie die Haltearme in der Transportstellung abgekippt sind, und aus Fig. 3 ist ersichtlich, wie von den nur beispielsweise dargestellten sechs speichenartigen Haltearmen 8 drei in eine nach hinten weisende Stellung und drei in eine nach vorne weisende Stellung, bezogen auf die durch den Pfeil 1a angedeutete Fahrgestellängsachse und Zugrichtung, horizontal geschwenkt sind.

Die Montage der Haltearme 8 an der Nabe 5 erfolgt beispielsweise über eine nicht näher dargestellte Gelenkbau gruppe 10, die zusammen mit der Nabe 5 ein Drehgelenk mit vertikaler Drehachse bildet und an welcher die Haltearme 8 über ein Scharniergelenk mit horizontaler Drehachse angelenkt sind. Die Gelenkbaugruppe 10 und die Nabe 5 einerseits sowie die Gelenkbaugruppe 10 und die Haltearme 8 andererseits können jeweils aneinander anliegende Flanschteile mit Verschraubungen zur Arretierung der betreffenden Gelenke in der Betriebsstellung der Haltearme 8 aufweisen. Solche Verschraubungen sind in Fig. 2 nur beispielsweise bei 11 angedeutet, also zwischen der Gelenkbaugruppe 10 und der Nabe 5. Selbstverständlich sind auch andere Verriegelungsmittel zur Arretierung der Haltearme 8 in der Betriebsstellung oder auch in der Transportstellung möglich.

Der Mast 4 ist als Teleskopmast ausgebildet, so daß die Mastverlängerung 4a teleskopartig aus- und einfahrbar ist und somit der Mast in seiner Transportstellung bei eingefahrener Mastverlängerung 4a nicht wesentlich über die Nabe 5 hinausragt.

Wie insbesondere Fig. 3 zeigt, haben die beiden Drehscheiben 6 und 7 beiderseits der Fahrgestellängsachse angeordnete klappbare Segmente 6a, 6b bzw. 7a, 7b, wobei die Segmente 7a, 7b der oberen Drehscheibe 7 abwärts und die Segmente 6a, 6b der unteren Drehscheibe 6 nach oben in eine jeweils etwa vertikale Transportstellung klappbar sind, wie in Fig. 3 dargestellt ist. In der Seitenansicht nach Fig. 1 sind die in der Transportstellung heruntergeklappten bzw. hochgeklappten Segmente strichpunktiert angedeutet.

Im Transportzustand mit in zur Fahrgestellängsachse parallel geschwenkten und abgekippten Haltearmen 8 sowie abwärts bzw. nach oben geklappten Drehscheibensegmenten hat das Karussell nur noch die für einen Straßentransport zulässige Breite und nur noch eine Höhe im Bereich von etwa drei Metern, so daß es an ein Zugfahrzeug anhängbar und ohne Schwierigkeiten auch unter durchschnittlichen Brückendurchfahrten und Unterführungen hindurch transportierbar ist. Die zur Abstützung der Drehscheiben auf dem Fahrgestell im Transportzustand notwendigen Mittel sind in Fig. 1 aus Gründen der Übersichtlichkeit nicht dargestellt.

Auf dem gleichen Konstruktionsprinzip lassen sich auch Karusselle mit mehr als zwei Drehscheiben, beispielsweise einer weiteren, als Zwischenetage angeordneten dritten Drehscheibe, aufbauen.

Ein dreistöckiges Karussell auf dem vorstehenden Konstruktionsprinzip läßt sich auch dergestalt aufbauen, daß bei einem Karussell nach den Fig. 1 bis 3 mit zwei unterhalb der Arme 8 angeordneten Drehscheiben eine dritte Drehscheibe auf die in ihre Betriebsstellung gebrachten Arme 8 aufgelegt wird. Dies ist in Fig. 4 dargestellt.

Demgemäß ist eine dritte Drehscheibe 12 auf die horizontalen Schenkel 8b der in ihre Betriebsstellung gebrachten Arme 8 aufgelegt. Diese dritte Drehscheibe 12 besteht zweckmäßigerweise aus zwei oder drei zum Transport abnehmbaren Elementen, und die Verbindung mit der darunterliegenden zweiten Drehscheibe 7 kann durch eine oder auch zwei Wendeltreppen im radial inneren Bereich erfolgen. Die Wendeltreppe 13 ist dabei zweckmäßigerweise als zusammenhängender Konstruktionskörper ausgebildet, der beim Aufbau des Karussells einfach zwischen der zweiten und dritten Drehscheibe eingehängt und zum Abbau des Karussells wieder ausgehängt wird.

Die dritte Drehscheibe 12 weist aus Sicherheitsgründen eine Umgrenzungswand 14 auf, die an Wandstreben 8c gehaltert ist. Diese Wandstreben 8c sind klappbar an den radial äußeren Enden der horizontalen Schenkel 8b der Arme 8 angelenkt und zwischen ihrer Betriebsstellung gemäß Fig. 4 und einer Transportstellung klappbar, in welcher sie an den horizontalen Schenkeln 8b der Arme 8 anliegen.

Wie in Fig. 4 strichpunktiert angedeutet ist, können dabei die Wandstreben 8c entweder als gerader, einfach um die Anlenkstelle herum an den waagerechten Schenkel 8b des betreffenden Arms 8 hinschwenkbarer Stab (linke Darstellung in Fig. 4) oder kniehebelartig aus zwei gelenkig verbundenen Abschnitten (rechte Darstellung in Fig. 4) ausgebildet sein, die in der Transportstellung aufeinandergefaltet werden.

Die Mastverlängerung 4a ist bei diesem dreistöckigem Karussell natürlich entsprechend lang ausgebildet, um zusammen mit der Umgrenzungswand 14 und den Abspannungen zwischen den Wandstreben 8c als Zeltdachträger dienen zu können.

## Patentansprüche

1. Transportables kraftangetriebenes Karussell mit mindestens zwei konzentrischen und etagenweise angeordneten Drehscheiben (6, 7), einem zentralen Mast (4) mit umlaufender Nabe (5), und mit speichenartig an der Nabe (5) angeordneten radialen Armen (8) zur Aufhängung der Drehscheiben, wobei mindestens eine der Drehscheiben (6, 7) klappbare oder abnehmbare Segmente aufweist, dadurch gekennzeichnet, daß die Arme (8) als etwa L-förmig abgewinkelte Arme mit einem in der Betriebsstellung von der Nabe (5) aus aufwärtsstrebenden Schenkel (8a) und einem sich daran anschließendem, in der Betriebsstellung etwa horizontalen Schenkel (8b) ausgebildet sind, und diese Arme (8) jeweils sowohl vertikal schwenkbar als auch horizontal schwenkbar mit der Nabe (5) verbunden sind.

2. Karussell nach Anspruch 1, dadurch gekennzeichnet, daß es auf einem Fahrgestell (1) montiert ist.

3. Karussell nach Anspruch 1 oder 2, dadurch gekennzeichnet, daß der Mast (4) als Teleskopmast mit ausfahrbarem Oberteil (4a) zur Abspannung der Arme (8) in deren Betriebsstellung ausgebildet ist.

4. Karussell nach einem der Ansprüche 1 bis 3, dadurch gekennzeichnet, daß die etwa horizontalen Schenkel (8b) der Arme (8) ebenfalls etwa horizontal durch Zugstreben (9) miteinander verspannbar sind.

5. Karussell nach einem der Ansprüche 1 bis 4, dadurch gekennzeichnet, daß die zwischen der Nabe (5) und den Armen (8) angeordneten Horizontal- und Vertikaldrehgelenke jeweils miteinander zusammenwirkende Flanschteile mit Verschraubungen (11) oder anderen Verriegelungsmitteln zur Arretierung der Arme in deren Betriebsstellung aufweisen.

6. Doppelstöckiges Karussell nach einem der Ansprüch 1 bis 5, dadurch gekennzeichnet, daß beiderseits der Fahrgestellängsachse gelegene Segmente (6a, 6b) der unteren Drehscheibe (6) nach oben und beiderseits der Fahrgestelllängsachse gelegenen Segmente (7a, 7b) der oberen Drehscheibe (7) nach unten in eine Transportstellung klappbar sind.

7. Karussell nach Anspruch 6, dadurch gekennzeichnet, daß die Nabe (5) etwa in Höhe der oberen Drehscheibe (7) angeordnet ist und die Länge der aufstrebenden Schenkel (8a) etwa dem Radius der oberen Drehscheibe entspricht.

8. Dreistöckiges Karussell nach einem der Ansprüche 1 bis 7, dadurch gekennzeichnet, daß eine dritte Drehscheibe (12) abnehmbar auf die in der Betriebsstellung befindlichen horizontalen Schenkel (8b) der Arme (8) auflegbar ist.

9. Karussell nach Anspruch 8, dadurch gekennzeichnet, daß an den freien äußeren Enden der horizontalen Schenkel (8b) der Arme (8) Wandstreben (8c) angelenkt und zwischen einer an den horizontalen Schenkeln anliegenden Transportstellung und einer dazu etwa rechtwinklig hochgeklappten Betriebsstellung zur Halterung einer die dritte Drehscheibe sichernden Umgrenzungswand (14) klappbar sind.

10. Karussell nach Anspruch 9, dadurch gekennzeichnet, daß die Wandstreben (8c) kniehebelartig aus zwei gelenkig verbundenen Abschnitten bestehen, die in der Transportstellung aufeinandergefaltet und in der Betriebsstellung gestreckt sind.

## Claims

1. A transportable, power-driven roundabout having at least two concentric turntables (6, 7) disposed tierwise, a central mast (4) with rotating hub (5), and radial arms (8) disposed on the hub (5) in a spoke-like manner for suspending the turntables, wherein at least one of the turntables (6, 7) has hinged or removable segments, characterised in that the arms (8) are formed as approximately L-shaped angled arms having a limb (8a) extending upwardly from the hub (5) when in the operating position and a limb (8b) contiguous thereto and approximately horizontal when in the operating position, these arms (8) in each case being connected to be hub (5) so as to be pivotable vertically and also pivotable horizontally.

2. A roundabout as claimed in claim 1, characterised in that it is mounted on a chassis (1).

3. A roundabout as claimed in claim 1 or 2, characterised in that the mast (4) is in the form of a telescopic mast having an extensible upper portion (4a) for bracing the arms (8) when the latter are in their operating position.

4. A roundabout as claimed in one of claims 1 to 3, characterised in that the approximately horizontal limbs (8b) of the arms (8) are likewise clampable approximately horizontally to one another by tie bars (9).

5. A roundabout as claimed in one of the claim 1 to 4, characterised in that the horizontal and vertical swivel joints disposed between the hub (5) and the arms (8) each have mutually cooperating flanged parts having bolted joints (11) or other locking means for locking the arms in their operating position.

6. A double-tiered roundabout as claimed in one of the claims 1 to 5, characterised in that segments (6a, 6b) of the lower turntable (6) which are located on both sides of the longitudinal axis of the chassis are swingable upwardly into a transportation position, and segments (7a, 7b) of the upper turntable (7) which are located on both sides of the longitudinal axis of the chassis are swingable downwardly into a transportation position.

7. A roundabout as claimed in claim 6, characterised in that the hub (5) is disposed approximately at the height of the upper turntable (7), and the length of the upwardly extending limbs (8a) corresponds approximately to the radius of the upper turntable.

8. A three-tiered roundabout as claimed in one of the claims 1 to 7, characterised in that a third turntable (12) is removably mountable on the horizontal limbs (8b) of the arms (8) when the said horizontal limbs are in their operating position.

9. A roundabout as claimed in claim 8, characterised in that wall struts (8c) are articulated to the free outer ends of the horizontal limbs (8b) of the arms (8) and are swingable between a transportation position in which they rest against the horizontal limbs and an operating position in which they are swung up approximately at right angle thereto for the purpose of supporting a boundary wall (14) protecting the third turntable.

10. A roundabout as claimed in claim 9, characterised in that the wall struts (8c) comprise two portions which are hinged to one another in the manner of an articulated lever and which are folded onto one another when in the transportation position and are extended when in the operating position.

## Revendications

1. Manège transportable à entraînement mécanique comprenant au moins deux plateaux tournants (6, 7) concentriques disposés en étage, un mât central (4) avec un moyeu tournant (5) et des bras radiaux (8) disposés comme des rayons sur le moyeu (5) et destinés à la suspension des plateaux tournants, au moins l'un des plateaux tournants (6, 7) présentant des segments pouvant être repliés ou enlevés, caractérisé en ce que les bras (8) sont réalisés sous forme de bras coudés en forme de L avec une branche (8a) orientée vers le haut à partir du moyeu (5) dans la position de fonctionnement et une branche (8b) qui se raccorde à la première branche et est à peu près horizontale dans la position de fonctionnement et en ce que ces bras (8) sont chacun reliés au moyeu (5) de manière à pouvoir pivoter tant verticalement qu'horizontalement.

2. Manège selon la revendication 1, caractérisé en ce qu'il est monté sur un châssis mobile (1).

3. Manège selon la revendication 1 ou 2, caractérisé en ce que le mât (4) est réalisé sous forme de mât télescopique avec une partie supérieure (4a) pouvant être sortie pour tendre les bras (8) dans leur position de fonctionnement.

4. Manège selon l'une des revendications 1 à 3, caractérisé en ce que les branches à peu près horizontales (8b) des bras (8) peuvent être reliées entre elles également à peu près horizontalement par des tirants (9).

5. Manège selon l'une des revendications 1 à 4, caractérisé en ce que les articulations tournantes horizontales et verticales disposées entre le moyeu (5) et les bras (8) présentent chacune des brides coopérant les unes avec les autres avec des raccords à vis (11) ou d'autres moyens de verrouillage destinés à bloquer les bras dans leur position de fonctionnement.

6. Manège à deux étages selon l'une des revendications 1 à 5, caractérisé en ce que des segments (6a, 6b) du plateau tournant inférieur (6) situés de part et d'autre de l'axe longitudinal du châssis mobile peuvent être repliés vers le haut et des segments (7a, 7b) du plateau tournant supérieur (7) situés de part et d'autre de l'axe longitudinal du chariot peuvent être repliés vers le bas dans une position de transport.

7. Manège selon la revendication 6, caractérisé en ce que le moyeu (5) est disposé à peu près à la hauteur du plateau tournant supérieur (7) et la longueur des branches (8a) orientées vers le haut correspond à peu près au rayon du plateau tournant supérieur.

8. Manège à trois étages selon l'une des revendications 1 à 7, caractérisé en ce qu'un troisième plateau (12) est posé de manière amovible sur les branches (8b) des bras (8) horizontales en position de fonctionnement.

9. Manège selon la revendication 8, caractérisé en ce que des membrures (8c) sont sont articulées sur les extrémités libres des branches horizontales (8b) des bras (8) et peuvent être repliées entre une position de transport dans laquelle elles sont appliquées contre les branches horizontales et une position de fonctionnement relevée sensiblement perpendiculaire à la position de transport pour supporter une paroi de délimitation (14) qui bloque le troisième plateau.

10. Manège selon la revendication 9, caractérisé en ce que les membrures (8c) sont formées de deux parties qui sont articulées entre elles à la manière d'une genouillère et qui sont repliées l'une sur l'autre en position de transport et dépliées en position de fonctionnement.
